# EUROPÄISCHE PATENTSCHRIFT

(11) **EP 1 334 278 B1**
(45) Veröffentlichungstag und Bekanntmachung des Hinweises auf die Patenterteilung: **19.07.2006**
(21) Anmeldenummer: 01996687.8
(22) Anmeldetag: 15.11.2001
(51) Int. Cl.: F04B 39/06, F04B 35/04, F04B 25/02

(54) **EIN- ODER MEHRSTUFIGER KOLBENVERDICHTER UND VERFAHREN ZUR KÜHLUNG EINES ELEKTRISCHEN MOTORS FÜR EINEN EIN- ODER MEHRSTUFIGEN KOLBENVERDICHTER**
SINGLE OR MULTIPLE-STAGE PISTON COMPRESSOR AND METHOD FOR COOLING AN ELECTRIC MOTOR FOR A SINGLE OR MULTIPLE-STAGE PISTON COMPRESSOR
COMPRESSEUR A PISTON A UN OU PLUSIEURS ETAGES ET PROCEDE DE REFROIDISSEMENT DU MOTEUR ELECTRIQUE D'UN COMPRESSEUR A PISTON A UN OU PLUSIEURS ETAGES

(30) Priorität: 18.11.2000 DE 10057383
(43) Veröffentlichungstag der Anmeldung: 13.08.2003
(73) Patentinhaber: Continental AG, 30165 Hannover (DE)
(72) Erfinder: BEETZ, Steffan, 19089 Barnin (DE); ANTUFJEW, Iwan, 19386 Lübz (DE); SCHRÖDTER, Marko, 18209 Parkentin (DE); GOLD, Henning, 55452 Dorsheim (DE)
(74) Vertreter: Jaap, Reinhard
(86) Internationale Anmeldenummer: PCT/DE2001/004280
(87) Internationale Veröffentlichungsnummer: WO 2002/040867

(56) Entgegenhaltungen:
- DE-C- 514 266
- FR-A- 1 257 735
- FR-A- 2 637 653
- US-A- 2 042 510
- US-A- 2 403 814
- PATENT ABSTRACTS OF JAPAN vol. 009, no. 042 (M-359), 22. Februar 1985 (1985-02-22) -& JP 59 183089 A (JIDOSHA KIKI KK;OTHERS: 01), 18. Oktober 1984 (1984-10-18)

## Beschreibung

Die Erfindung bezieht sich auf einen mehrstufigen Kolbenverdichter nach dem Oberbegriff des Anspruchs 1 und auf ein Verfahren zur Kühlung eines elektrischen Motors für einen mehrstufigen Kolbenverdichter nach dem Oberbegriff des Anspruchs 5.
Derartige Kolbenverdichter werden insbesondere in der Fahrzeugindustrie eingesetzt.

Ein solcher Kolbenverdichter in einer zweigestuften Ausführung ist beispielsweise in der DE 197 15 291 A1 näher beschrieben.
Dieser zweistufige Kolbenverdichter besteht aus einem Verdichtergehäuse, in dem eine zylindrische Niederdruckkammer mit einem größeren Niederdruckkolben und eine zylindrische Hochdruckkammer mit einem kleineren Hochdruckkolben ausgebildet ist. Dabei befinden sich die Niederdruckkammer und die Hochdruckkammer auf einer gemeinsamen Achse und der Niederdruckkolben und der Hochdruckkolben sind einstückig ausgeformt und mit einer gemeinsamen Kolbenstange ausgerüstet. Die Niederdruckkammer besitzt einen Einlass mit einem Einlassrückschlagventil, die Hochdruckkammer besitzt einen Auslass mit einem Auslassrückschlagventil und beide Druckräume sind durch einen Überströmkanal mit einem Überströmrückschlagventil verbunden. In die gemeinsame Kolbenstange des Niederdruckkolbens und des Hochdruckkolbens greift in rechtwinkliger Ausrichtung ein Kurbelzapfen einer Kurbelwelle ein, die von einem Elektromotor angetrieben wird und die ihre rotierende Bewegung in eine lineare Bewegung an der gemeinsamen Kolbenstange umwandelt.
Im Verdichtergehäuse ist weiterhin ein Freiraum ausgebildet, der sich im Bereich zwischen dem Niederdruckkolben und dem Hochdruckkolben befindet und dessen Größe sich im wesentlichen aus der Differenz der Durchmesser sowie des axialen Abstandes zwischen dem Niederdruckkolben und dem Hochdruckkolben ergibt. Dieser Freiraum ist über eine Ausgleichsöffnung mit der Umwelt verbunden.
Kolbenverdichter dieser Art haben den Nachteil, dass ein wesentlicher Teil der Antriebsenergie in Wärme umgewandelt wird und somit den Wirkungsgrad der technischen Einheit negativ beeinflusst. So produziert der Elektromotor eigene Wärme, die dann in aufwendiger Weise und zum Schutz der Isolierungen abgeführt oder rückgekühlt werden muss. Das begrenzt einerseits die Lebensdauer der elektrischen Motore und erfordert zusätzliche und teuere Kühlmaßnahmen am elektrischen Motor.

Ebenso entsteht am Kolbenverdichter Wärme in erster Linie durch die wiederkehrende Komprimierung der Luft insbesondere in der Hochdruckkammer, aber auch durch eine innere Reibung der im Freiraum zwischen den beiden Druckkammern befindlichen
Luft. Die innere Reibung dieser eingeschlossenen Luftmenge im Freiraum ist abhängig von der Auslegung des Kolbenverdichters, stellt aber in jedem Fall eine Verlustleistung dar, für die in unvertretbarer Weise zusätzliche Antriebsleistung aufgebracht werden muss.
Die so entstehende Erwärmung am Kolbenverdichter wird entweder durch eine entsprechende Materialauswahl oder Materialdimensionierung auf ein vertretbares Maß kompensiert oder die freiwerdende Wärmeenergie wird wiederum aufwendig gekühlt.
Das alles beeinträchtigt den Wirkungsgrad der technischen Einheit und macht die technische Einheit wegen der erhöhten Kühlmaßnahmen aufwendig und teuer.

Der Erfindung liegt daher die Aufgabe zu Grunde, einen gattungsgemäßen Kolbenverdichter und ein Verfahren zur Kühlung eines elektrischen Antriebs für einen solchen Kolbenverdichter zu entwickeln, bei dem die Entstehung von Verlustwärme am Kolbenverdichter verringert und die Kühlung des elektrischen Motors vereinfacht wird.

Diese Aufgabe wird vorrichtungsseitig durch die kennzeichnenden Merkmale des Ansprüche 1 und verfahrensseitig durch die kennzeichnenden Merkmale des Anspruchs 5 gelöst.
Zweckmäßige Ausgestaltungsmöglichkeiten ergeben sich aus den Unteransprüchen 2 und 4 sowie 6 bis 8.
Die Erfindung beseitigt die genannten Nachteile des Standes der Technik.
Dabei ist von besonderem Vorteil, dass die erforderlichen Kühlungsmaßnahmen für den erwärmten Kolbenverdichter gering gehalten werden können, weil durch die Abführung der miterwärmten Luft im Freiraum des Kolbenverdichters die Erwärmung des Kolbenverdichters in Grenzen gehalten werden kann. Das vereinfacht den Aufbau des Kolbenverdichters und spart Herstellungskosten.
Vorteilhaft ist natürlich auch, dass der elektrische Motor zur Sicherung seiner Lebensdauer nur mit dem Luftstrom des Kolbenverdichters gekühlt wird. Das erspart sonst notwendige aufwendige Kühlmaßnahmen für den elektrischen Motor und spart wiederum Herstellungskosten.
Von besonderem Vorteil dabei ist, dass für die erforderliche Luftbewegung zur Begrenzung der Erwärmung im Kolbenverdichter und zur Kühlung des elektrischen Motors keine zusätzliche Antriebsenergie erforderlich wird. Das wirkt sich positiv auf den Wirkungsgrad des Kolbenverdichters aus.
Die erfindungsgemäßen Kolbenverdichter können für alle Schutzarten eingesetzt werden.

Die Erfindung soll an Hand zweier Ausführungsbeispiele näher erläutert werden.
Dazu zeigen:
- Fig. 1:: eine schematische Darstellung eines elektrisch angetriebenen zweistufigen Kolbenverdichters in einer ersten Ausführungsform und
- Fig. 2:: eine andere Ausführungsform des zweistufigen Kolbenverdichters.

Der zweistufige Kolbenverdicliter in der ersten Ausführungsform besteht nach der Fig. 1 in der Hauptsache aus dem eigentlichen Kolbenverdichter 1 und einem elektrischen Motor 2, die beide über ein mechanisches Getriebe 3 zur Wandlung der rotierenden Eingangsbewegung des elektrischen Motors 2 in eine oszillierende und lineare Ausgangsbewegung des Kolbenverdichters 1 verbunden sind.
Zum Kolbenverdichter 1 gehört ein Verdichtergehäuse 4 mit einem zylindrischen und im Durchmesser gestuften Innenraum 5, der einerseits mit einem Niederdruckdeckel 6 und andererseits mit einem Hochdruckdeckel 7 nach außen verschlossen ist. Durch die Stufung im Durchmesser des Innenraumes 5 ergibt sich einerseits eine Niederdruckkammer 8 mit einem größeren Durchmesser, in der ein Niederdruckkolben 9 mit Spiel geführt ist und andererseits eine Hochdruckkammer 10 mit einem kleineren Durchmesser, in dem ein Hochdruckkolben 11 mit Spiel eingepasst ist. Dabei liegen die Niederdruckkammer 8 und die Hochdruckkammer 10 auf einer gemeinsamen Achse. Der Niederdruckkolben 9 und der Hochdruckkolben 11 sind einstückig ausgeführt und besitzen demnach eine gemeinsame Kolbenstange 12.
Die Niederdruckkammer 8 und die Hochdruckkammer 10 sind in besonderer Weise untereinander und nach außen verbunden. So besitzt die Niederdruckkammer 8 mindestens einen Einlass 13 mit je einem Einlassrückschlagventil 14, das in Richtung der Niederdruckkammer 8 öffnet, und die Hochdruckkammer 10 einen Auslass 15 mit einem Auslassrückschlagventil 16, das in Richtung der Hochdruckkammer 10 schließt. Zur notwendigen Verbindung der Niederdruckkammer 8 und der Hochdruckkammer 10 ist die gemeinsame Kolbenstange 12 und der Niederdruckkolben 9 und der Hochdruckkolben 11 mit einem inneren Überströmkanal 17 ausgerüstet, der ein in Richtung der Hochdruckkammer 10 öffnendes Überströmrückschlagventil 18 besitzt.
Mit der Ausführung des im Durchmesser gestuften Innenraumes 5 und der Gestaltung des Niederdruckkolbens 9 und des Hochdruckkolbens 11 ergibt sich innerhalb des Innenraumes 5 und zwischen dem Niederdruckkolben 9 und dem Hochdruckkolben 11 ein Freiraum 19, der für die Bewegungsfreiheit der beiden Niederdruck- bzw. Hochdruckkolben 9, 11 und für die Unterbringung der erforderlichen Elemente des mechanischen Getriebes 3 benötigt wird. Dieses mechanische Getriebe ist beispielsweise ein Kurbelwellengetriebe. Dementsprechend ist auch die gemeinsame Kolbenstange 12 mit Mitteln zur Kraftübertragung ausgerüstet.
Erfindungsgemäß ist dieser Freiraum 19 über mindestens eine erste Gehäuseöffnung 20 mit dem Innenraum des mechanischen Getriebes 3 und weiterhin über mindestens eine zweite Gehäuseöffnung 21 mit dem Innenraum des elektrischen Motors 2 verbunden. Ein oder mehrere dritte Gehäuseöffnungen 22 verbinden den Innenraum des elektrischen Motors 2 mit dem atmosphärischen Umfeld. Diese dritten Gehäuseöffnungen 22 befinden sich weitestgehend entfernt von den zweiten Gehäuseöffnungen 21, um einen möglichst großen Strömungsbereich innerhalb des Motors 2 zu erhalten.
Zur Gewährleistung einer hohen Schutzart für den elektrischen Motor 2 sind die dritten Gehäuseöffnungen 22 über geeignete Mittel außerhalb des Schmutz- und Wassergefährdungsbereiches gelegt.

Die zweite Ausführungsform des zweistufigen Kolbenverdichters gemäß der Fig. 2 hat grundsätzlich den gleichen Aufbau wie die erste Ausführungsform. Im Unterschied zur ersten Ausführungsform ist die zweite Ausführungsform mit einer zusätzlichen Ansaugkammer 23 ausgerüstet, die in Strömungsrichtung vor dem Einlass 13 zur Niederdruckkammer 8 angeordnet ist und die einerseits über eine Einlassöffnung 24 Verbindung zur Atmosphäre hat und andererseits über einen Verbindungskanal 25 mit dem Innenraum des mechanischen Getriebes 3 verbunden ist. Über die erste Gehäuseöffnung 20 und über die zweite Gehäuseöffnung 21 ist damit die Ansaugkammer 23 auch mit dem Freiraum 19 im Verdichtergehäuse 4 und mit dem Innenraum des elektrischen Motors 2 verbunden. Dagegen ist der Innenraum des elektrischen Motors 2 gegenüber der Außenwelt hermetisch abgetrennt. Die Ansaugkammer 23 kann natürlich auch als ein offener Ansaugbereich ausgebildet sein.

Zur Gewährleistung der geforderten hohen Schutzart für den elektrischen Motor 2 ist die Einlassöffnung 24 für die Ansaugkammer 23 wiederum über geeignete Mittel außerhalb des Schmutz- und Wassergefährdungsbereiches gelegt.

Für beide Ausführungsformen gemäß den Fig. 1 und 2 besteht eine zweckmäßige Ausgestaltung darin, den Freiraum 19 über ein oder mehrere Ansaugbohrungen 26 mit einem passenden und in Richtung des Freiraumes 19 öffnendes Einlassrückschlagventil 27 mit der Atmosphäre zu verbinden.
Damit wird zur Kühlung des Motors 2 ständig frische und kühle Luft von außen zugeführt und erwärmte Luft über die dritten Gehäuseöffnungen im Motor 2 oder über die Einlassöffnung 24 der Ansaugkammer 23 ins Freie abgegeben.

Die Wirkungsweise eines Kolbenverdichters ist allgemein bekannt und braucht hier nur im wesentlichen wiedergegeben zu werden.
Die drehende Bewegung der Antriebswelle des elektrischen Motors 2 wird mit Hilfe des mechanischen Getriebes 3 in eine oszillierenden Linearbewegung umgewandelt und auf die gemeinsame Kolbenstange 12 übertragen. Damit bewegen sich gleichermaßen der Niederdruckkolben 9 und der Hochdruckkolben 11 zwischen zwei gegenüberliegenden Umkehrpunkten und bilden so zwei sich im Volumen wechselweise verändernde Druckkammern. Dieser Bewegungsablauf und die Funktionen des Einlassrückschlagventiles 14, des Überströmdruckbegrenzungsventiles 18 und des Auslassrückschlagventiles 16 sorgen dafür, dass Luft stoßweise aus der Atmosphäre in die Niederdruckkammer 8 angesaugt, über den Überströmkanal 17 in die Hochdruckkammer 10 befördert und dort komprimiert und ausgestoßen wird.
Der Bewegungsablauf der beiden Nieder- und Hochdruckkolben 9, 11 bringt es gleichermaßen mit sich, dass sich auch der Freiraum 19 des Verdichtergehäuses 4 wechselweise vergrößert und verkleinert, sodass die dort befindliche Luft wechselweise über die erste Gehäusebohrung 20 in den Innenraum des mechanischen Getriebes 3 und über die zweite Gehäusebohrung 21 in den Innenraum des elektrischen Motors 2 und von dort über dritte Gehäusebohrung 22 ins Freie ausgestoßen und anschließend im Gegenzuge wieder angesaugt wird. Damit wird die Luft in diesem Bereich in Bewegung gehalten und praktisch hin- und hergeschoben. Im Falle der Verwendung eines Einlassrückschlagventiles 27 im Freiraum 19 wird über dieses Einlassrückschlagventil 27 Luft von außen angesaugt und über die entfernt liegende dritte Gehäuseöffnung 22 ins Freie abgegeben. Die so oder so bewegte Luft dient dabei als Kühlmittel für den elektrischen Motor.

Bei der zweiten Ausführungsform der Erfindung wird die benötigte Luft bei einem sich vergrößernden Freiraum 19 im Verdichtergehäuse 4 über die Einlassöffnung 24, der Ansaugkammer 23 und dem Verbindungskanal 25, und im Falle der Verwendung des Einlassrückschlagventiles 27 auch über dieses Einlassrückschlagventil 27, angesaugt und damit der Freiraum 19 befüllt. Bei einem sich verkleinernden Freiraum 19 wird, wie die Pfeile in der Fig. 2 zeigen, die im Freiraum 19 befindliche Luft ausgestoßen und über den Verbindungskanal 25 zunächst in die Ansaugkammer 23 befördert. Da die Niederdruckkammer 8 sich im gleichen Zuge vergrößert und Luft ansaugt, gelangt die aus dem Freiraum 19 bereitgestellte Luft gleich wieder in den Niederdruckraum 8. Zum Volumenausgleich zwischen dem Luftbedarf der Niederdruckkammer 8 und der aus dem Freiraum 19 bereitgestellten Luft wird zusätzlich Luft über die Einlassöffnung 24 angesaugt. Bei dem Befüllungsvorgang der Ansaugkammer 23 sind die statischen Druckverhältnisse so geregelt, dass sich in der Ansaugkammer 23 ein den Öffnungsvorgang der Einlassrückschlagventile 14 unterstützender Druck einstellt. Dieses Verhalten des Einlassrückschlagventiles 14 wird zusätzlich durch die dynamischen Drückverhältnisse unterstützt, die durch die Strömungs- und Schwingungskräfte der bewegten Luft hervorgerufen werden. Das verbessert den Befüllungsvorgang der Niederdruckkammer 8 und verbessert damit den Wirkungsgrad des Kolbenverdichters 1. Die so zwischen dem Freiraum 19 und der Ansaugkammer 23 bewegte Luft durchströmt natürlich auch den Innenraum des elektrischen Motors 2 und dient dabei wieder als Kühlmittel für den elektrischen Motor 2.

### Liste der Bezugszeichen

- 1: Kolbenverdichter
- 2: elektrischer Motor
- 3: mechanisches Getriebe
- 4: Verdichtergehäuse
- 5: Innenraum
- 6: Niederdruckdeckel
- 7: Hochdruckdeckel
- 8: Niederdruckkammer
- 9: Niederdruckkolben
- 10: Hochdruckkammer
- 11: Hochdruckkolben
- 12: gemeinsame Kolbenstange
- 13: Einlass
- 14: Einlassrückschlagventil
- 15: Auslass
- 16: Auslassrückschlagventil
- 17: Überströmkanal
- 18: Überströmrückschlagventil
- 19: Freiraum
- 20: erste Gehäuseöffnung
- 21: zweite Gehäuseöffnung
- 22: dritte Gehäuseöffnung
- 23: Ansaugkammer
- 24: Einlassöffnung
- 25: Verbindungskanal
- 26: Ansaugbohrung
- 27: Einlassrückschlagventil

## Patentansprüche

1. Mehrstufiger Kolbenverdichter, bestehend aus einem Kolbenverdichter (1), einem elektrischen Motor (2) und einem mechanischen Getriebe (3), das die rotierende Bewegung des elektrischen Motors (2) in eine oszillierende lineare Bewegung umwandelt und auf den Kolbenverdichter (1) überträgt, wobei ein mehrstufiger Kolbenverdichter (1) mindestens eine volumenveränderliche Niederdruckkammer (8) mit einem Niederdruckkolben (9) und mindestens eine volumenveränderliche Hochdruckkammer (10) mit einem Hochdruckkolben (11) besitzt und die Niederdruckkammer (8) und die Hochdruckkammer (10) des mehrstufigen Kolbenverdichters (1) durch einen Überströmkanal (17) verbunden sind und der Niederdruckkolben (9) und der Hochdruckkolben (11) einstückig ausgeführt sind und zwischen dem Niederdruckkolben (9) und dem Hochdruckkolben (11) ein volumenveränderlicher Freiraum (19) gelegen ist,
**dadurch gekennzeichnet, dass** der volumenveränderliche Freiraum (19) des Kolbenverdichters (1) als Druck- und Saugraum für einen separaten Kühlluftstrom ausgelegt ist und über den Innenraum des elektrischen Motors (2) mit der Atmosphäre verbunden ist.

2. Mehrstufiger Kolbenverdichter nach Anspruch 1,
**dadurch gekennzeichnet, dass** der volumenveränderliche Freiraum (19) über ein Einlassrückschlagventil (27) Verbindung zur Atmosphäre hat.

3. Mehrstufiger Kolbenverdichter nach Anspruch 1,
**dadurch gekennzeichnet, dass** der Nederdruckkammer (8) eine Ansaugkammer (23) vorgeschaltet ist und die Ansaugkammer (23) einerseits mit der Niederdruckkammer (8) und andererseits mit dem Innenraum des elektrischen Motors (2) und mit der Atmosphäre Verbindung hat.

4. Mehrstufiger Kolbenverdichter nach den Ansprüchen 2 oder 3,
**dadurch gekennzeichnet, dass** die Einlassöffnung (24) der Ansaugkammer (23) oder die dritte Gehäuseöffnung (22) des elektrischen Motors (2) zur Sicherung der Schutzart des elektrischen Motors (2) außerhalb des Schmutz- und Wassergefährdungsbereiches gelegt sind.

5. Verfahren zur Kühlung eines elektrischen Motors (2) für einen mehrstufigen Kolbenverdichter (1),
**dadurch gekennzeichnet, dass** die von einem zwischen zwei benachbarten Druckkolben unterschiedlicher Größe gelegenen und volumenveränderlichen Freiraum (19) des Kolbenverdichters (1) angesaugte und ausgestoßene Luft als Kühlmittel für den elektrischen Motor (2) verwendet wird.

6. Verfahren nach Anspruch 5,
**dadurch gekennzeichnet, dass** die vom Kolbenverdichter (1) bewegte Luft wechselweise über den Innenraum des elektrischen Motors (2) aus der Atmosphäre angesogen und in die Atmosphäre abgeführt wird.

7. Verfahren nach Anspruch 5,
**dadurch gekennzeichnet, dass** die vom Kolbenverdichter (1) bewegte Luft separat aus der Atmosphäre angesogen und über den Innenraum des elektrischen Motors (2) in die Atmosphäre abgeführt wird.

8. Verfahren nach den Ansprüchen 6 oder 7,
**dadurch gekennzeichnet, dass** die vom Kolbenverdichter (1) bewegte Luft über den Innenraum des elektrischen Motors (2) gleichzeitig in die Niederdruckkammer (8) des Kolbenverdichters (1) geführt wird.

## Claims

1. Multi-stage piston compressor, consisting of a piston compressor (1), of an electric motor (2) and of a mechanical gearing (3) which converts the rotating movement of the electric motor (2) into an oscillating linear movement and transmits this to the piston compressor (1), a multi-stage piston compressor (1) possessing at least one variable-volume low-pressure chamber (8) with a low-pressure piston (9) and at least one variable-volume high-pressure chamber (10) with a high-pressure piston (11), the low-pressure chamber (8) and the high-pressure chamber (10) of the multi-stage piston compressor (1) being connected by means of an overflow duct (17), the low-pressure piston (9) and the high-pressure piston (11) being produced in one piece, and a variable-volume free space (19) being located between the low-pressure piston (9) and the high-pressure (11), **characterized in that** the variable-volume free space (19) of the piston compressor (1) is designed as a pressure and suction space for a separate cooling-air stream and is connected to the atmosphere via the inner space of the electric motor (2).

2. Multi-stage piston compressor according to Claim 1, **characterized in that** the variable-volume free space (19) has a connection to the atmosphere via an inlet non-return valve (27).

3. Multi-stage piston compressor according to Claim 1, **characterized in that** the low-pressure chamber (8) is preceded by a suction-intake chamber (23), and the suction-intake chamber (23) is connected, on the one hand, to the low-pressure chamber (8) and, on the other hand, to the inner space of the electric motor (2) and to the atmosphere.

4. Multi-stage piston compressor according to either one of Claims 2 and 3, **characterized in that** the inlet port (24) of the suction-intake chamber (23) or the third housing port (22) of the electric motor (2) are located outside the dirt and water hazard region in order to safeguard the degree of protection of the electric motor (2).

5. Method for cooling an electric motor (2) for a multi-stage piston compressor (1), **characterized in that** the air sucked in by and expelled from a variable-volume free space (19), located between two adjacent pressure pistons of different size, of the piston compressor (1) is used as a coolant for the electric motor (2).

6. Method according to Claim 5, **characterized in that** the air moved by the piston compressor (1) is alternately sucked in from the atmosphere and discharged into the atmosphere via the inner space of the electric motor (2).

7. Method according to Claim 5, **characterized in that** the air moved by the piston compressor (1) is sucked in separately from the atmosphere and is discharged into the atmosphere via the inner space of the electric motor (2).

8. Method according to either one of Claims 6 and 7, **characterized in that** the air moved by the piston compressor (1) is led simultaneously into the low-pressure chamber (8) of the piston compressor (1) via the inner space of the electric motor (2).

## Revendications

1. Compresseur à piston à plusieurs étages, constitué d'un compresseur à piston (1), d'un moteur électrique (2) et d'une transmission mécanique (3), qui convertit le mouvement rotatif du moteur électrique (2) en un mouvement oscillant linéaire et le transmet au compresseur à piston (1), moyennant quoi un compresseur à piston à plusieurs étages (1) possède au moins une chambre basse pression (8) à volume variable comportant un piston à basse pression (9) et au moins une chambre à haute pression (10) à volume variable comportant un piston à haute pression (11), et la chambre à basse pression (8) ainsi que la chambre à haute pression (10) du compresseur à piston à plusieurs étages (1) sont reliées par un canal de trop-plein (17) et le piston à basse pression (9) et le piston à haute pression (11) sont réalisés en un seul bloc et un espace libre à volume variable (19) est disposé entre le piston à basse pression (9) et le piston à haute pression (11),
**caractérisé en ce que** l'espace libre à volume variable (19) du compresseur à piston (1) est conçu comme un espace de pressurisation et d'aspiration d'un courant d'air de refroidissement séparé et est relié à l'atmosphère par l'espace interne du moteur électrique (2).

2. Compresseur à piston à plusieurs étages selon la revendication 1, **caractérisé en ce que** l'espace libre à volume variable (19) a une liaison avec l'atmosphère par l'intermédiaire d'une soupape de retenue d'admission (27).

3. Compresseur à piston à plusieurs étages selon la revendication 1, **caractérisé en ce qu'**une chambre d'aspiration (23) est montée en amont de la chambre à basse pression (8) et la chambre d'aspiration (23) a une liaison d'une part avec la chambre à basse pression (8) et d'autre part avec l'espace interne du moteur électrique (2) et avec l'atmosphère.

4. Compresseur à piston à plusieurs étages selon les revendications 2 ou 3, **caractérisé en ce que** l'ouverture d'admission (24) de la chambre d'aspiration (23) ou la troisième ouverture de logement (22) du moteur électrique (2) sont disposées à l'extérieur de la zone d'exposition aux impuretés et à l'eau afin de sécuriser le degré de protection du moteur électrique (2).

5. Procédé de refroidissement d'un moteur électrique (2) d'un compresseur à piston à plusieurs étages (1),
**caractérisé en ce que** l'air aspiré et rejeté d'un espace libre (19) à volume variable du compresseur à piston (1) et disposé entre deux pistons à pression voisins de taille différente est utilisé comme milieu de refroidissement du moteur électrique (2).

6. Procédé selon la revendication 5,
**caractérisé en ce que** l'air déplacé par le compresseur à piston (1) est en alternance aspiré de l'atmosphère par l'intermédiaire de l'espace interne du moteur électrique (2) et rejeté dans l'atmosphère.

7. Procédé selon la revendication 5,
**caractérisé en ce que** l'air déplacé par le compresseur à piston (1) est séparément aspiré de l'atmosphère et rejeté dans l'atmosphère par l'intermédiaire de l'espace interne du moteur électrique (2).

8. Procédé selon les revendications 6 ou 7,
**caractérisé en ce que** l'air déplacé par le compresseur à piston (1) est introduit simultanément dans la chambre à basse pression (8) du compresseur à piston (1) par l'intermédiaire de l'espace interne du moteur électrique (2).
